# FASCICULE DE BREVET EUROPEEN

(11) **EP 2 687 198 B1**
(45) Date de publication et mention de la délivrance du brevet: **16.03.2016**
(21) Numéro de dépôt: 13176223.9
(22) Date de dépôt: 11.07.2013
(51) Int. Cl.: A61J 1/14, A61J 1/20, B65D 55/02

(54) **Dispositif apte à sécuriser la distribution d'un liquide contenu dans un flacon**
Vorrichtung, die in der Lage ist, die Verteilung einer in einem Flakon befindlichen Flüssigkeit sicherzustellen
Device capable of securing the distribution of a liquid contained in a vial

(30) Priorité: 16.07.2012 FR 1256867
(43) Date de publication de la demande: 22.01.2014
(73) Titulaire: Rovipharm, 01370 Treffort-Cuisat (FR)
(72) Inventeur: Langlois, Yohann, 01370 Meillonnas (FR); Jouve, Delphine, 01370 Saint Etienne du Bois (FR)
(74) Mandataire: Cabinet Laurent & Charras

(56) Documents cités:
- EP-A2- 0 367 549
- WO-A1-2012/002316
- US-A- 3 857 505
- US-A- 4 614 515

## Description

### DOMAINE DE L'INVENTION

L'invention se rapporte à un dispositif apte à sécuriser la distribution d'un liquide contenu dans un flacon.

Plus particulièrement l'invention concerne un dispositif comprenant un réducteur de section, solidaire du flacon et apte à recevoir une seringue pour la distribution du liquide.

### ETAT DE LA TECHNIQUE

Dans le but de garantir la sécurité des personnes vis-à-vis de produits liquides, potentiellement dangereux pour la santé, contenus dans des flacons, il est nécessaire que ces produits ne soient pas directement accessibles, ou en tout cas au moins soient d'une accessibilité limitée. Ceci est d'autant plus le cas lorsque les personnes concernées sont de jeunes enfants.

Plusieurs types de flacon sont actuellement disponibles sur le marché.

Le premier type qui ne remplit pas les critères recherchés correspond au simple flacon qui, une fois ouvert, permet de transvaser le liquide dans une cuillère, ou même de boire le liquide directement au goulot du flacon. Ce dispositif a l'inconvénient de mettre le liquide directement à la portée des jeunes enfants.

On connait par ailleurs des documents WO 2004/043326 et FR 2 870 827 des flacons équipés de réducteurs de section, destinés à être adaptés au goulot du flacon, et aptes à recevoir une seringue pour la distribution du liquide.

Cependant, le réducteur de section de ces dispositifs peut être facilement retiré du flacon, notamment une fois la seringue insérée. Ceci constitue un second danger pour les jeunes enfants, en plus de celui d'avoir la possibilité d'ingérer le contenu du flacon. En effet, les réducteurs de section sont souvent des éléments de petite taille, en matière plastique plus ou moins souple, qui peuvent donc être aisément ingérés.

C'est la raison pour laquelle, et depuis plusieurs années, des dispositifs de sécurité plus performants ont été développés.

Parmi les plus souvent rencontrés, on connaît des dispositifs de bouchons sécurisés pour lesquels il est nécessaire d'exercer une pression et un dévissage simultanés du bouchon, pour permettre l'ouverture du flacon, comme décrits par exemple dans les documents US 3,857,505, US 5,611,443, US 7,832,578.

Selon ce principe, le document US 5,484,070 décrit un système à double sécurité enfant comprenant 2 éléments, respectivement un bouchon et un réducteur de section. Le retrait du bouchon s'accompagne du retrait simultané du réducteur de section, le liquide contenu dans le flacon étant alors accessible.

Enfin, on connait aussi le document CN 201580664, qui décrit un système de fermeture comprenant un réducteur de section, et un système de bouchon à 2 éléments. Dans ce dispositif, le retrait du double bouchon rend le réducteur de section accessible, pouvant à son tour être désolidarisé du flacon.

Ainsi, le problème posé est celui de mettre au point un système apte à sécuriser la distribution de liquide à partir d'un flacon qui ne permette pas :
- un accès facile du liquide après ouverture du flacon ; et en même temps,
- un accès à des éléments de petite taille, constitutifs du système de sécurité.

### EXPOSE DE L'INVENTION

La présente invention se propose de résoudre les inconvénients de l'état de l'art dans le domaine des dispositifs aptes à sécuriser la distribution de liquide au moyen d'une seringue.

Ainsi, un premier aspect de l'invention concerne un dispositif apte à sécuriser la distribution d'un liquide contenu dans un flacon, au moyen d'une seringue, comprenant :
- un réducteur de section présentant un premier orifice susceptible de recevoir une seringue ;
- une pièce intermédiaire présentant un second orifice et destiné à venir coiffer le réducteur de section, de sorte à ce que lesdits premier et second orifices se trouvent en regard l'un de l'autre ; et
- un moyen de fermeture des premier et/ou second orifices.

Ce dispositif se caractérise par le fait que :
- le réducteur de section présente un pas de vis destiné à être vissé sur le pas de vis extérieur du flacon ;
- le réducteur de section et la pièce intermédiaire présentent chacun :
   - des moyens de liaison complémentaires, aptes à lier le réducteur de section et la pièce intermédiaire verticalement de manière permanente ;
   - des moyens de blocage complémentaires, aptes à bloquer la rotation de la pièce intermédiaire par rapport au réducteur de section dans le sens du vissage, et à assurer la libre rotation de ladite pièce intermédiaire par rapport au réducteur de section dans le sens du dévissage.

En pratique, le moyen de liaison que présente le réducteur de section est agencé sur toute ou partie de la paroi externe du réducteur.

Dans un mode de réalisation avantageux, ledit moyen de liaison est situé à proximité de l'extrémité inférieure du réducteur de section et se présente de préférence sous la forme d'un premier bourrelet.

De manière similaire, la pièce intermédiaire présente un moyen de liaison agencé sur toute ou partie de sa paroi interne.

Avantageusement ce moyen de liaison se situe à proximité de l'extrémité inférieure de la pièce intermédiaire.

De manière avantageuse, ledit moyen de liaison se présente sous la forme d'un second bourrelet, apte à se positionner sous le premier bourrelet agencé sur le réducteur de section après encliquetage de la pièce intermédiaire sur le réducteur de section.

Selon l'invention, le réducteur de section présente un moyen de blocage se présentant sous la forme d'au moins une, avantageusement deux nervures diamétralement opposées, agencées verticalement sur la paroi externe dudit réducteur de section.

De manière complémentaire, la pièce intermédiaire présente un moyen de blocage qui se présente sous la forme d'au moins une, avantageusement deux lamelles diamétralement opposées, agencées verticalement sur la paroi interne de ladite pièce intermédiaire.

Avantageusement, les nervures et lamelles sont orientées de manière à venir en butée les unes contre les autres au moment du vissage de la pièce intermédiaire sur le réducteur de section, et à permettre la libre rotation de la pièce intermédiaire par rapport au réducteur de section au moment du dévissage.

Le moyen de fermeture des premier et/ou second orifices peut être mis en oeuvre par plusieurs modes de réalisation bien connus de l'homme du métier.

Selon un premier mode de réalisation préférentiel, le moyen de fermeture se présente sous la forme d'un capot, destiné à venir coiffer l'ensemble formé par le réducteur de section et la pièce intermédiaire.

De manière avantageuse, le capot comprend un pion de positionnement et de verrouillage agencé sur sa paroi latérale interne.

Ce pion est destiné à coopérer avec une rampe et/ou un filet, agencés sur la paroi latérale externe de la pièce intermédiaire, et débouchant dans un logement de verrouillage.

De manière avantageuse, le fond du capot présente au moins une lamelle ressort apte à assurer le positionnement du pion dans son logement de verrouillage après fermeture du capot.

De manière avantageuse, le fond du capot présente un obturateur, apte à boucher de manière étanche le premier orifice situé sur le réducteur de section.

Dans un second mode de réalisation, le moyen de fermeture se présente sous la forme d'une capsule service, un opercule étant rendu solidaire de la pièce intermédiaire par le biais d'une charnière.

De manière avantageuse, l'opercule présente un obturateur, apte à boucher de manière étanche le premier orifice situé sur le réducteur de section.

L'invention a également pour objet un ensemble comprenant un flacon sur lequel est disposé le dispositif apte à sécuriser la distribution du liquide contenu dans ledit flacon.

### BREVE DESCRIPTION DES FIGURES

D'autres buts et aspects avantageux de l'invention ressortiront mieux à la lecture de la description détaillée qui suit, donnée à titre indicatif et nullement limitatif à l'appui des figures annexées, dans lesquelles :
La **Figure 1** illustre un mode de réalisation préféré du dispositif de fermeture, avec les 3 éléments constitutifs, à savoir un réducteur de section, une pièce intermédiaire et un capot.
La **Figure 2** illustre les caractéristiques du réducteur de section. **A**. représente une vue de ¾ dessus. **B.** représente une vue de ¾ dessous.
La **Figure 3** illustre les caractéristiques de la pièce intermédiaire. **A.** la pièce intermédiaire est représentée en vue de ¾ dessus. **B.** la pièce intermédiaire est représentée en vue de ¾ dessous.
La **Figure 4** illustre les caractéristiques du capot. **A.** représente une vue de ¾ dessous. **B.** représente une vue de ¾ dessus.
La **Figure 5** illustre le dispositif lorsque les 3 éléments sont associés.

### MODES DE REALISATION DE L'INVENTION

Comme illustré par la Fig. 1, le dispositif comprend :
- un réducteur de section (100), susceptible de recevoir une seringue ;
- une pièce intermédiaire (200), destinée à venir coiffer le réducteur de section (100) ; et
- un capot (300), destiné à venir fermer l'ensemble constitué par le réducteur de section (100) et la pièce intermédiaire (200).

Comme montré sur la Fig. 2, le réducteur de section (100) se présente sous la forme d'un cylindre, de diamètre interne supérieur au diamètre externe du goulot du flacon.

Le réducteur de section (100) est muni d'un premier orifice (101), destiné à recevoir une seringue.

Le réducteur de section (100) présente un moyen de blocage, sous la forme de deux nervures (102) diamétralement opposées agencées verticalement sur la paroi interne de ladite pièce intermédiaire (200).

Le réducteur de section (100) est muni d'un moyen de liaison, se présentant sous la forme d'un bourrelet (103) continu, agencé sur la partie inférieure de la paroi externe. Ce bourrelet (103) permet la liaison du réducteur de section (100) et de la pièce intermédiaire (200) verticalement de manière permanente après encliquetage des 2 éléments.

Le réducteur de section (100) présente aussi un pas de vis (104) sur la paroi latérale interne, destiné à être vissé sur le pas de vis extérieur du flacon.

Enfin, le réducteur de section (100) présente une jupe d'étanchéité (105), destinée à assurer l'étanchéité du flacon.

Comme illustré sur la Fig. 3, la pièce intermédiaire (200) a la forme d'un cylindre, de diamètre interne supérieur au diamètre externe du réducteur de section (100).

La pièce intermédiaire (200) présente un second orifice (201), destiné à être en regard du premier orifice (101) du réducteur de section (100). Le second orifice (201) est situé au centre de la paroi supérieure (202) de la pièce intermédiaire (200).

Les premier et second orifices (101) et (201) n'ont pas le même diamètre. Le second orifice (201) situé sur la pièce intermédiaire (200) est de diamètre supérieur au diamètre du premier orifice (101) situé sur le réducteur de section (100).

La pièce intermédiaire (200) est munie, sur sa face externe, d'une rampe et/ou d'un filet (203), débouchant dans un logement de verrouillage (204), constituant ainsi une butée de fin de vissage, dans le sens du vissage (Fig. 3A).

La pièce intermédiaire (200) présente de plus un moyen de blocage, sous la forme de deux lamelles inclinées (205) diamétralement opposées, agencées verticalement sur la paroi externe de ladite pièce intermédiaire (200) (Fig. 3B).

Le dispositif selon l'invention compte autant de nervures (102), disposées sur la paroi latérale externe du réducteur de section (100), que de lamelles (205), disposées sur la paroi latérale interne de la pièce intermédiaire (200). De plus, les nervures (102) et lamelles (205) peuvent être en nombre pair ou impair. Elles sont positionnées de manière à assurer une répartition homogène des forces au moment de la rotation de la pièce intermédiaire (200) sur le réducteur de section (100).

Ainsi, les nervures (102) et les lamelles (205) viennent en butée les unes contre les autres au moment du vissage de la pièce intermédiaire (200) sur le réducteur de section (100), de sorte à ce que la pièce intermédiaire (200) entraine le réducteur de section (100). Lorsque le pas de vis (104) du réducteur de section (100) arrive en bout de course sur le pas de vis du flacon, la rotation de la pièce intermédiaire (200) par rapport au réducteur de section (100) n'est plus possible dans le sens du vissage.

En revanche, les moyens de blocage, que constituent les nervures (102) et lamelles (205), assurent la libre rotation de la pièce intermédiaire (200) par rapport au réducteur de section (100) dans le sens du dévissage. En effet, l'angle réalisé par les nervures (102) et les lamelles (205) permet aux lamelles (205) de passer outre les nervures (102) dans le sens du dévissage. Ce mécanisme assure donc une protection de type sécurité enfant, puisque la pièce intermédiaire (200) ne peut pas être désolidarisé du réducteur de section (100) par un simple mouvement de rotation de la pièce intermédiaire (200) dans le sens du dévissage.

La pièce intermédiaire (200) présente enfin un moyen de liaison, sous la forme d'un bourrelet (206) discontinu. Ce second bourrelet (206) se positionne sous le premier bourrelet (103) agencé sur le réducteur de section (100) après encliquetage de la pièce intermédiaire (200) sur le réducteur de section (100). La pièce intermédiaire (200) devient alors solidaire du réducteur de section (100), qui devient alors inaccessible.

Comme illustré en Fig. 4, le capot (300) a une forme cylindrique de diamètre interne supérieur au diamètre externe de la pièce intermédiaire (200).

Le capot (300) comprend un pion de positionnement et de verrouillage (301) agencé sur sa paroi latérale interne (Fig. 4A). Ce pion (301), de la forme d'un filet, coopère avec une rampe et/ou un filet (203), débouchant dans un logement de verrouillage (204), agencés sur la paroi latérale externe de la pièce intermédiaire (200) (voir Fig. 3).

Le fond du capot (300) présente une série de lamelles ressort (302) qui assurent le positionnement du pion de positionnement et de verrouillage (301) dans le logement de verrouillage (204), après fermeture (Fig. 4A). Les lamelles ressort (302) peuvent être en nombre pair ou impair, mais agencées de manière à ce que les points de contact soient répartis de manière symétrique et/ou homogène sur la paroi supérieure (202) de la pièce intermédiaire (200).

Le fond du capot (300) présente un obturateur (303), apte à boucher de manière étanche le premier orifice (101) (Fig. 4B).

Enfin, le capot (300) est muni d'une languette d'inviolabilité (304), située dans sa partie inférieure et destinée à être retirée du bouchon lors de la première ouverture du flacon (Fig. 4B). Cette languette d'inviolabilité (304) est apte à être déchirée lors du premier dévissage du capot (300).

Comme l'illustre la Fig. 5, le capot (300) coiffe l'ensemble formé par le réducteur de section (100) et la pièce intermédiaire (200).

Les lamelles (302) reposent sur la paroi supérieure (202) de la pièce intermédiaire (200). L'obturateur (303) du capot (300) traverse le second orifice (201) situé au centre la paroi supérieure (202) de la pièce intermédiaire (200) et vient obturer de façon étanche le premier orifice (101), situé sur le réducteur de section (100).

Le bourrelet (206), situé à proximité de l'extrémité inférieure de la pièce intermédiaire (200) se positionne sous le bourrelet (103), situé à proximité de l'extrémité inférieure du réducteur de section (100), assurant ainsi une liaison permanente entre ces 2 éléments après encliquetage de la pièce intermédiaire (200) sur le réducteur de section (100).

En position fermée, le pion de positionnement et de verrouillage (301) du capot (300) est logé dans le logement de verrouillage (204) situé sur la pièce intermédiaire (200). Les lamelles ressort (302) situées dans le fond du capot (300) maintiennent le pion de positionnement et de verrouillage (301) dans son logement de verrouillage (204), c'est-à-dire en position surélevée par rapport à la fin de course de la rampe et/ou du filet (203). Un mouvement de vissage du capot (300) autour de la pièce intermédiaire (200) n'est pas possible, car la pièce intermédiaire (200) et le réducteur de section (100) sont bloqués l'un sur l'autre grâce aux nervures (102) et lamelles (206).

En revanche, un mouvement dans le sens du dévissage permet la libre rotation de l'ensemble capot (300) / pièce intermédiaire (200) autour du réducteur de section (100).

Lorsque le flacon est destiné à être ouvert, en vue de la distribution du liquide qui le contient, l'opérateur doit appliquer une pression sur le capot (300). Les lamelles ressort (302) se déforment, de sorte à permettre une translation verticale du capot (300) en direction du flacon.

Le pion de positionnement et de verrouillage (301) sort alors de son logement de verrouillage (204). Un mouvement de rotation dans le sens du dévissage permet alors de déplacer le pion de positionnement et de verrouillage (301) dans la rampe et/ou le filet (203), de sorte à dissocier le capot (300) de la pièce intermédiaire (200), et donc à éloigner le capot (300) du flacon.

Une fois le capot (300) désolidarisé de la pièce intermédiaire (200), le premier orifice (101) disposé sur le réducteur de section (100) est alors accessible au travers du second orifice (201), disposé sur la pièce intermédiaire (200). La seringue peut alors être disposée dans ce premier orifice (101) de sorte à venir prélever la quantité adéquate de liquide contenue dans le flacon.

Lorsque le prélèvement est terminé, le flacon peut être refermé par le capot (300), dans une séquence inverse par rapport à celle ayant permis l'ouverture.

Ainsi, et de manière avantageuse, l'invention permet de sécuriser la distribution du contenu d'un flacon, ceci étant obtenu par un dispositif qui ne permet pas :
- l'accès au liquide contenu dans le flacon, une fois que le capot est dans une position ouverte, dans le cas d'un liquide potentiellement dangereux pour le manipulateur ;
- l'accès au réducteur de section, lui-même potentiellement dangereux, car souvent de petite taille.

## Revendications

1. Dispositif apte à sécuriser la distribution d'un liquide contenu dans un flacon, au moyen d'une seringue, comprenant :
- un réducteur de section (100) présentant un premier orifice (101) susceptible de recevoir une seringue ;
- une pièce intermédiaire (200) présentant un second orifice (201) et destiné à venir coiffer le réducteur de section (100), de sorte à ce que lesdits premier et second orifices (101) et (201) se trouvent en regard l'un de l'autre ; et
- un moyen de fermeture (300) des premier et/ou second orifices ;
**caractérisé en ce que** :
- le réducteur de section (100) présente un pas de vis (104) destiné à être vissé sur le pas de vis extérieur du flacon ;
- le réducteur de section (100) et la pièce intermédiaire (200) présentent chacun :
- des moyens de liaison (103), (206) complémentaires, aptes à lier le réducteur de section (100) et la pièce intermédiaire (200) verticalement de manière permanente ;
- des moyens de blocage (102), (205) complémentaires, aptes à bloquer la rotation de la pièce intermédiaire (200) par rapport au réducteur de section (100) dans le sens du vissage, et à assurer la libre rotation de ladite pièce intermédiaire (200) par rapport au réducteur de section (100) dans le sens du dévissage.

2. Dispositif selon la revendication précédente **caractérisé en ce que** le réducteur de section (100) présente un moyen de liaison (103) agencé sur toute ou partie de sa paroi externe, avantageusement à proximité de son extrémité inférieure, ledit moyen de liaison se présentant sous la forme d'un premier bourrelet.

3. Dispositif selon l'une des revendications 1 ou 2, **caractérisé en ce que** la pièce intermédiaire (200) présente un moyen de liaison (206), agencé sur toute ou partie de la paroi interne de la pièce intermédiaire (200), avantageusement à proximité de son extrémité inférieure, ledit moyen de liaison se présentant sous la forme d'un second bourrelet (206) apte à se positionner sous le premier bourrelet (103) agencé sur le réducteur de section (100) après encliquetage de la pièce intermédiaire (200) sur le réducteur de section (100).

4. Dispositif selon l'une des revendications 1 à 3 **caractérisé en ce que** le réducteur de section (100) présente un moyen de blocage (102) se présentant sous la forme d'au moins une, avantageusement deux nervures diamétralement opposées, agencées verticalement sur la paroi externe dudit réducteur de section (100).

5. Dispositif selon l'une des revendications 1 à 4 **caractérisé en ce que** la pièce intermédiaire (200) présente un moyen de blocage (205) se présentant sous la forme d'au moins une, avantageusement deux lamelles diamétralement opposées, agencées verticalement sur la paroi interne de ladite pièce intermédiaire (200).

6. Dispositif selon les revendications 4 et 5, **caractérisé en ce que** les nervures (102) et les lamelles (205) sont orientées de manière à venir en butée les unes contre les autres au moment du vissage de la pièce intermédiaire (200) sur le réducteur de section (100) et à permettre la libre rotation de la pièce intermédiaire (200) par rapport au réducteur de section (100) au moment du dévissage.

7. Dispositif selon l'une des revendications 1 à 6, **caractérisé en ce que** le moyen de fermeture (300) se présente sous la forme d'un capot, destiné à venir coiffer l'ensemble formé par le réducteur de section(100) et la pièce intermédiaire (200).

8. Dispositif selon la revendication 7, **caractérisé en ce que** le capot (300) comprend un pion de positionnement et de verrouillage (301) agencé sur sa paroi latérale interne et destiné à coopérer avec une rampe et/ou un filet (203), agencés sur la paroi latérale externe de la pièce intermédiaire (200), et débouchant dans un logement de verrouillage (204).

9. Dispositif selon l'une des revendications 7 à 8 **caractérisé en ce que** le fond du capot (300) présente au moins une lamelle ressort (302) apte à assurer le positionnement du pion (301) dans son logement de verrouillage (204) après fermeture du capot (300).

10. Dispositif selon l'une des revendications 7 à 9 **caractérisé en ce que** le fond du capot (300) présente un obturateur (303), apte à boucher de manière étanche le premier orifice (101) situé sur le réducteur de section (100).

11. Dispositif selon l'une des revendications 1 à 6, **caractérisé en ce que** le moyen de fermeture se présente sous la forme d'une capsule service, un opercule étant rendu solidaire de la pièce intermédiaire (200) par le biais d'une charnière.

12. Dispositif selon la revendication 11, **caractérisé en ce que** l'opercule présente un obturateur, apte à boucher de manière étanche le premier orifice (101) situé sur le réducteur de section (100).

## Patentansprüche

1. Vorrichtung, die in der Lage ist, die Verteilung einer in einem Flakon befindlichen Flüssigkeit mittels einer Spritze sicherzustellen, bestehend aus:
- einem Sektionsminderer (100) mit einer ersten Öffnung (101), in die eine Spritze eingeführt werden kann;
- einem Zwischenstück (200), das eine zweite Öffnung (201) aufweist und das auf den Sektionsminderer (100) aufgesetzt wird, so dass die erste (101) und die zweite (201) Öffnung einander gegenüber liegen; und
- einem Teil zum Verschließen (300) der ersten und/ oder zweiten Öffnung; **dadurch gekennzeichnet, dass**:
- der Sektionsminderer (100) ein Gewinde (104) aufweist, das auf das Außengewinde des Flakons geschraubt werden kann;
- der Sektionsminderer (100) und das Zwischenstück (200) jeweils:
. komplementäre Verbindungsteile (103), (206), die in der Lage sind, den Sektionsminderer (100) und das Zwischenstück (200) permanent vertikal zu verbinden;
. komplementäre Sperrteile (102), (205), die in der Lage sind, die Rotation des Zwischenstücks (200) in Bezug zum Sektionsminderer (100) in Schraubrichtung zu blockieren und die die freie Rotation dieses Zwischenstücks (200) in Bezug zum Sektionsminderer (100) entgegen der Schraubrichtung zu gewährleisten, aufweisen.

2. Vorrichtung gemäß dem vorstehenden Anspruch, **dadurch gekennzeichnet, dass** der Sektionsminderer (100) ein Verbindungsteil (103) aufweist, das über seine ganze oder auf Teilen seiner Außenwand, in vorteilhafter Weise in Nähe des unteren Endstücks, angebracht ist, wobei dieses Verbindungsteil die Form eines ersten Wulstes hat.

3. Vorrichtung gemäß einem der Ansprüche 1 oder 2, **dadurch gekennzeichnet, dass** das Zwischenstück (200), ein Verbindungsteil (206) aufweist, das über seine ganze oder von Teilen der Innenwand des Zwischenstücks (200), vorzugsweise in Nähe seines unteren Endstücks, angebracht ist, wobei dieses Verbindungsteil die Form eines zweiten Wulstes (206) hat, der sich unter dem ersten Wulst (103) positionieren kann, der am Sektionsminderer (100) vorgesehen ist, nachdem das Zwischenstück (200) auf dem Sektionsminderer (100) aufgesteckt wurde.

4. Vorrichtung gemäß einem der Ansprüche 1 bis 3, **dadurch gekennzeichnet, dass** der Sektionsminderer (100) ein Sperrteil (102) enthält, das die Form mindestens einer, besser von zwei diametral entgegengesetzten Rippen hat, die vertikal auf der Außenwand dieses Sektionsminderers (100) vorgesehen sind.

5. Vorrichtung gemäß einem der Ansprüche 1 bis 4, **dadurch gekennzeichnet, dass** das Zwischenstück (200) ein Sperrteil (205) enthält, das die Form mindestens einer, besser von zwei diametral entgegengesetzten Lamellen hat, die vertikal auf der Innenwand dieses Zwischenstücks (200) vorgesehen sind.

6. Vorrichtung gemäß einem der Ansprüche 4 bis 5, **dadurch gekennzeichnet, dass** die Rippen (102) und die Lamellen (205) so ausgerichtet sind, dass sie gegeneinander stoßen, wenn das Zwischenstück (200) auf den Sektionsminderer (100) geschraubt wird, und dass sie die freie Rotation des Zwischenstücks (200) gegenüber dem Sektionsminderer (100) beim Lösen der Verschraubung ermöglichen.

7. Vorrichtung gemäß einem der Ansprüche 1 bis 6, **dadurch gekennzeichnet, dass** das Verschlussteil (300) die Form einer Kappe hat, die auf die Einheit, die der Sektionsminderer (100) und das Zwischenstück (200) bilden, aufgesetzt wird.

8. Vorrichtung gemäß Anspruch 7, **dadurch gekennzeichnet, dass** die Kappe (300) einen Pass- und Verriegelungsstift (301) enthält, der auf der inneren Seitenwand vorgesehen ist und mit einer Rampe und/ oder einem Gewindegang (203) kooperieren soll, die in der äußeren Seitenwand des Zwischenstücks (200) vorgesehen sind und in einer Rastaufnahme (204) enden.

9. Vorrichtung gemäß einem der Ansprüche 7 bis 8, **dadurch gekennzeichnet, dass** der Boden der Kappe (300) mindestens eine Federlamelle (302) aufweist, die in der Lage ist, nach dem Schließen der Kappe (300) die richtige Position des Stiftes (301) in seiner Rastaufnahme (204) zu gewährleisten.

10. Vorrichtung gemäß einem der Ansprüche 7 bis 9, **dadurch gekennzeichnet, dass** der Boden der Kappe (300) einen Verschluss (303) enthält, der in der Lage ist, die erste Öffnung (101) auf dem Sektionsminderer (100) dicht zu verschließen.

11. Vorrichtung gemäß einem der Ansprüche 1 bis 6, **dadurch gekennzeichnet, dass** das Verschlussteil die Form eines Flip-Top-Verschlusses hat, wobei ein Deckel über ein Scharnier am Zwischenstück (200) befestigt ist.

12. Vorrichtung gemäß Anspruch 11, **dadurch gekennzeichnet, dass** der Deckel einen Verschluss aufweist, der die erste Öffnung (101) auf dem Sektionsminderer (100) dicht verschließen kann.

## Claims

1. Device capable of securing the distribution of a liquid contained in a vial by means of a syringe comprising:
- a section reducer (100) having a first orifice (101) capable of receiving a syringe;
- an intermediate part (200) having a second orifice (201) and designed to fit over the section reducer (100), so that said first orifice (101) and said second orifice (201) face one another; and a body (300) on the first and/or second orifices;
**characterized in that**:
- the section reducer (100) has a threaded section (104) designed to be screwed onto the outer threaded section of the vial,
- the section reducer (100) and the intermediate part (200) each have:
- complementary interconnecting devices (103), (206), capable of linking the section reducer (100) and the intermediate part (200) vertically in a permanent manner,
- complementary locking devices (102), (205), capable of stopping the rotation of the intermediate part (200) with respect to section reducer (100) in the screwing-in direction, and to ensure the free rotation of the said intermediate part (200) with respect to the section reducer (100) in the unscrewing direction.

2. Device according to the previous claim **characterized in that** the section reducer (100) has an interconnecting device (103) arranged over all of part of its outer wall, preferably near its lower end, said interconnecting device being in the form of a first bead.

3. Device according to one of claims 1 or 2, **characterized in that** the intermediate part (200) has an interconnecting device (206), arranged on all or part of the inner wall of the intermediate part (200), preferably near its lower end, the said interconnecting device consisting of a second bead (206) capable of taking position under the first bead (103) arranged on the section reducer (100) after the clicking in of the intermediate part (200) on the section reducer (100).

4. Device according to one of claims 1 to 3 **characterized in that** the section reducer (100) has a locking device (102) consisting of one, or preferably two, diametrically opposed ribs, set out vertically on the outer wall of said section reducer (100).

5. Device according to one of claims 1 to 4 **characterized in that** the intermediate part (200) has a locking device (205) consisting of one, or preferably two, diametrically opposed leaves, set out vertically on the inner wall of said intermediate part (200).

6. Device according to the claims 4 and 5, **characterized in that** the ribs (102) and leaves (205) are directed said that they are but against each other when the intermediate part (200) is screwed into section reducer (100) and to allow the free rotation of the intermediate part (200) with respect to the section reducer (100) when it is unscrewed.

7. Device according to one of claims 1 to 6, **characterized in that** the body (300) consists of a body, designed to fit over the assembly comprising the section reducer (100) and the intermediate part (200).

8. Device according to claim 7, **characterized in that** the body (300) includes a positioning and locking pin (301) arranged on its inner side wall designed to work together with a ramp and/or a thread (203), arranged in the outer side wall of the intermediate part (200), and opening into a locking recess (204).

9. Device according to one of claims 7 to 8 **characterized in that** the bottom of body (300) comprises at least one spring leaf (302) capable of positioning the pin (301) in its locking recess (204) once the body (300) is closed.

10. Device according to one of claims 7 to 9 **characterized in that** the bottom of body (300) has a seal (303), capable of sealing tightly the first orifice (101) on the section reducer (100).

11. Device according to one of claims 1 to 6, **characterized in that** the body consists of a service, with a stopper being held integral with the intermediate part (200) by means of a hinge.

12. Device according to claim 11, **characterized in that** the cap has a seal, capable of sealing off tightly the first orifice (101) on the section reducer (100).
